# EUROPÄISCHE PATENTSCHRIFT

(11) **EP 2 353 444 B1**
(45) Veröffentlichungstag und Bekanntmachung des Hinweises auf die Patenterteilung: **30.01.2013**
(21) Anmeldenummer: 11000479.3
(22) Anmeldetag: 21.01.2011
(51) Int. Cl.: A47B 88/04

(54) **Schrankauszug**
Cupboard drawer
Tiroir d'armoire

(30) Priorität: 09.02.2010 DE 102010007430
(43) Veröffentlichungstag der Anmeldung: 10.08.2011
(73) Patentinhaber: Kesseböhmer Holding e.K., 49152 Bad Essen (DE)
(72) Erfinder: Storck, Holger, 49401 Damme (DE); Lamerich, Volker, 49143 Bissendorf (DE); Langenberg, Gerd Wilhelm, 32351 Stemwede (DE)
(74) Vertreter: Pott, Ulrich

(56) Entgegenhaltungen:
- DE-A1- 19 715 066
- DE-A1- 19 846 778
- US-A1- 2004 119 387

## Beschreibung

Die Erfindung bezieht sich auf einen Schrankauszug, insbesondere einen Hochschrankauszug, mit einem in einem Innenraum eines Schrankkorpus anzuordnenden, bewegbaren Auszuggestell mit einer im wesentlichen vertikal ausgerichteten Tragsäule, die mit einem unteren Auszuggestellprofil verbunden ist, das im Verlaufe der Schrankauszugbewegung in einer Schrankkorpusführung beweglich geführt und an der zumindest ein Tablar oder dgl. Schrankeinrichtungsgegenstände abstützbar ist.

Herkömmliche Schrankauszüge haben ein im wesentlichen einen Rechteckrahmen ausbildendes Auszuggestell mit zwei mit Abstand zueinander angeordneten Vertikalsäulen, wobei an der vorderen Vertikalsäule eine Möbelfront zu befestigen ist und die hintere vertikale Tragsäule mit einem derartigen Abstand zu der vorderen Tragsäule vorgesehen ist, so dass die Tiefe eines Schrankes für an den vertikalen Säulen zu befestigenden Tablare oder dgl. Schrankeinrichtungsgegenstände nutzbar ist. In ihren Fußbereichen und ihren Kopfbereichen sind die vertikalen Tragsäulen über Querträger miteinander verbunden, die in oberen und unteren Schrankkorpusführungen geführt sind. Dazu können Laufrollen Einsatz finden, aber auch Teleskopelemente. Zum Befestigen von Tablaren sind an den vertikalen Tragsäulen z.B. Einhängehaken in Abständen zueinander vorgesehen.

Nachteilig ist, dass zur Halterung der Tablare oder dgl. Schrankeinrichtungsgegenstände jeweils zwei vertikale Tragsäulen vorzusehen sind. Zudem beeinträchtigt die hintere Vertikalsäule die maximal mögliche Ausnutzung einer Schranktiefe. Der obere Querbügel, der die Vertikalsäule miteinander verbindet und für die obere Führung des Auszugsgestells sorgt, behindert darüber hinaus die nutzbare Raumhöhe eines Schrankes und beeinträchtigt zudem den optischen Eindruck des Schrankauszuges insgesamt.

Aus der DE 197 15 066 C2 ist ein Schrankauszug für Hochschränke der eingangs genannten Art bekannt, bei der eine Vertikaleinzelsäule Tablare trägt. Zur Befestigung der Tablare an der Vertikaleinzelsäule sind Befestigungsstäbe vorgesehen, die in entsprechenden Lochausnehmungen der Vertikaleinzelsäule einzuführen sind, wonach die Befestigungsstäbe die Einzelvertikalsäule durchsetzen und an beiden Seiten zwecks Abstützung der Tablare aus dieser herausragen. Diese Art der Befestigung der Tablare an der Vertikaleinzelsäule ist relativ aufwendig und erfordert ein exaktes Einführen der Befestigungsstäbe in die Lochausnehmungen. Darüber hinaus stechen die Lochausnehmungen in die Vertikaleinzelsäule, so dass ihrer Belastbarkeit Grenzen gesetzt sind. Zudem können Tablare nur entsprechend dem Rastermaß der Lochausnehmungen an der Vertikalsäule vorgesehen werden. Nachteilig darüber hinaus ist, dass durch die Lochausnehmungen insgesamt die Vertikaleinzelsäule nicht nur belastungsmäßig geschwächt ist. Vielmehr neigt eine solche Vertikaleinzelsäule trotz ihrer Vorteile, mit den Tablaren die Schranktiefe optimal ausnutzen zu können, dazu, sich unter Gewichtsbelastungen zu neigen. Trägt eine solche Vertikalsäule noch eine Möbelfront, führt dies in aller Regel dazu, dass beim Schließen des Schrankauszuges sich der obere Bereich der Möbelfront an den Schrankkorpus anlehnt und mithin die Schrankauszugschließbewegung begrenzt, obgleich der untere Bereich der Möbelfront noch nicht an dem Schrankkorpus anliegt, womit es zu einer unschönen Spaltbildung kommt aufgrund des nicht vollständig geschlossenen Schrankauszuges.

Aus der DE 198 4B 778 A1 ist eine Ausziehführung für Hochschränke mit einer feststehenden Möbelschiene mit einer U-förmigen Querschnittsgestaltung bekannt, bei der die oberen Längsränder der seitlichen, durch einen Steg miteinander verbundenen Wangen gegen die vertikale Längsmittelebene der Ausziehführung zur Bildung von Laufbahnen gerichtet sind. Im Stirnbereich der Möbelschiene und an den Innenseiten der Wangen sind paarweise Stützrollen frei drehbar gelagert, deren oberer Auflagepunkt oberhalb der als Laufbahnen dienenden Längsränder der Möbelschiene liegt. Des Weiteren ist eine Auszugschiene mit einer U-förmigen Querschnittsgestalt vorgesehen mit nach außen gerichteten Flanschen und rückseitigen, paarweise angeordneten Laufrollen, deren Durchmesser der inneren Höhe zwischen dem Steg und den als Laufbahnen dienenden Rändern der Möbelschiene entspricht. Der obere Auflagepunkt der Stützrollen für die Flansche liegt um ein geringes Maß höher als der rückseitige, im Bereich der Laufrollen liegende Abschnitt des Flansches der Auszugschiene. Der Flansch weist bei eingefahrener Ausziehführung in seiner Längsrichtung eine nach hinten gerichtete Neigung auf, was zur Folge hat, dass die bei der Betätigung der Ausziehvorrichtung vorlaufende Auszugschiene angehoben wird, wobei das Ausmaß dieser Anhebung durch die Größe der Höhendifferenz vorgegeben und einstellbar ist. Das hat zur Folge, dass unabhängig von der Belastung der Ausziehvorrichtung die Neigung während einer Auszugbewegung immer durchgeführt wird, was dazu führen kann, dass bei starker Belastung diese Vorrichtung im geschlossenen Zustand ebenfalls ein Spaltmaß aufweist, da die individuell unterschiedliche Belastung nicht aktuell angepasst werden kann.

Es ist daher Aufgabe der vorliegenden Erfindung, einen Schrankauszug der eingangs genannten Art zu verbessern, dass auch bei Vorsehen nur einer Vertikaleinzelsäule mit beladenen Tablaren oder dgl. Einrichtungsgegenständen der Schrankauszug zu schließen ist.

Zur Lösung dieser Aufgabe zeichnet sich der Schrankauszug der eingangs genannten Art durch die im Patentanspruch 1 angegebenen Merkmale aus.

Damit ist ein Schrankauszug geschaffen, bei dem auch mit belasteten Tablaren oder dgl. Schrankeinrichtungsgegenständen auch bei einer sich unter dieser Gewichtsbelastung leicht geneigten, ansonsten jedoch im wesentlichen vertikal ausgerichteten Einzelvertikalsäule eine Schließbewegung auch mit der an der Tragsäule adaptierten Möbelfront oder dgl. ohne ein unteres Spaltmaß sicher vollziehen lässt, indem sich selbsttätig in Abhängigkeit der Neigung der Tragsäule dieses Spaltmaß durch die Lagejustierung des Auszuggestellprofils ausgleichen lässt. Somit ist sichergestellt, dass ein oberer und ein unterer Bereich der Möbelfront während des Schließvorganges an den Stirnkanten eines Schrankkorpus zum Anliegen kommen, obgleich die Einzelvertikaltragsäule insgesamt nicht 100 % vertikal ausgerichtet ist aufgrund der entsprechenden Gewichtsbelastungen.

Zur selbsttätigen Lagejustierung der im wesentlichen vertikal ausgerichteten Einzeltragsäule ist ein nachgiebiges bzw. elastisches Element vorgesehen, das eine Reaktionskraft auf den unteren Bereich der Tragsäule ausübt, um der Gewichtskraft eine Reaktionskraft dergestalt entgegenwirken zu lassen - und zwar ausgerichtet auf den Schrankkorpus während der Schließbewegung -, um eine etwaige Neigung der Einzeltragsäule aufgrund einer Gewichtsbelastung zum Schrankkorpusinneren hin durch Nachgiebigkeit des elastischen Elementes auszugleichen. Dazu kann als elastisches Element z.B. eine Blattfeder oder eine Spiralfeder vorgesehen sein, allerdings auch ein Gummielement oder dgl. elastisches Element, das zu einer Nachgiebigkeit und mithin zu einer selbsttätigen Lagejustierung in der Lage sind. Dabei ist bevorzugt vorgesehen, dass das Auszuggestellprofil innerhalb der Schrankkorpusführung in eine Schräglage gebracht wird, um die entsprechende Lagejustierung durchzuführen.

Bevorzugtermaßen sind die Tablare oder dgl. Schrankeinrichtungsgegenstände höhenverstellbar an der Tragsäule abgestützt und über einen Anschlussverbinder in unterschiedlichen Höhenpositionen an der Tragsäule verriegelbar. Damit lassen sich vom Benutzer individuell die entsprechenden Tablare für den jeweils gewünschten Bevorratungsbedarf individuell anpassen. Die Tablare sind zum Schrankkorpusinneren ausgerichtet und an der vorderen vertikalen Einzeltragsäule, die ihrerseits auch noch die Möbelfront trägt, abgestützt. Dazu kann die Tragsäule mit einer schlitzförmigen Führung versehen sein, in die das Tablar oder dgl. Schrankeinrichtungsgegenstand mit dem Anschlussverbinder eingreift. Dadurch ist das Tablar bzw. der Schrankeinrichtungsgegenstand durch den Anschlussverbinder mit der Tragsäule zu verriegeln bzw. zu verspannen, um das Tablar lagegenau in eine Endmontagestellung festzulegen. Besondere Befestigungselemente, die beispielsweise wie beim vorbekannten Stand der Technik in besondere Lochausnehmungen einzuführen sind, sind damit entbehrlich und können damit auch nicht mehr die Tragsäule in den Bereichen, wo die entsprechenden Gewichtsmomente aufzunehmen sind, schwächen. Vielmehr kann das Tablar mittels des Anschlussverbinders über ein Spann-, Klemm- oder Verrastungsteil direkt an der Tragsäule befestigt werden.

Damit ist ein Schrankauszug geschaffen, bei dem der Schrankeinrichtungsgegenstand durch den Anschlussverbinder mit der Tragsäule verriegelt, z.B. verspannt wird, um damit das Tablar lagegenau in einer Endmontagestellung festzulegen. Besondere Befestigungselemente, die beispielsweise wie beim vorbekannten Stand der Technik in besondere Lochausnehmungen einzuführen sind, sind damit entbehrlich. Vielmehr kann das Tablar mittels des Anschlussverbinders über ein Spann-, Klemm- oder Verrastungsteil direkt an der Tragsäule befestigt werden.

Besonders bevorzugt wird ein Schrankauszug, der eine Einzeltragsäule aufweist, wobei die Einzeltragsäule eine Führung ihrerseits hat, in der das Tablar gleitverschieblich geführt ist. Das Tablar kann höhenveränderlich an der Einzeltragsäule über den Anschlussverbinder durch z.B. Verspannung an jeder beliebigen Stelle befestigt werden. Dazu kann der Anschlussverbinder als Klemmteil ausgebildet sein oder ein entsprechendes Klemm- bzw. Spannteil aufweisen, beispielsweise ein mit einem Hebel ausgestattetes Exzenterteil. Ein Klemmteil, das beispielsweise an Hinterschneidungen von einer schlitzförmigen Führung in der Einzeltragsäule verspannt ist, kann nach Lösen des Spannelementes gelöst werden. Danach kann ein Tablar oder dergleichen entlang der Führung verschoben werden. Ist das Tablar an die gewünschte Stelle gebracht, kann der Anschlussverbinder, beispielsweise mittels des Exzenterhebels, mit der Einzeltragsäule verspannt werden, wonach das Tablar unverrückbar und sicher an der Einzeltragsäule gehalten ist. Somit kann in außerordentlich einfacher Weise auch werkzeuglos vom Endbenutzer das Tablar oder dergleichen Einrichtungsgegenstände in von ihm gewünschter Höhe an der Einzeltragsäule befestigt werden.

Eine Führung kann so gestaltet sein, dass hochbelastbare Tablare und dergleichen in die Tragsäule eingreifen. Besonders bevorzugt wird, wenn ineinander greifende Teile, beispielsweise solche der Schlitzführung und solche des Anschlussverbinders derart gestaltet sind, dass das Tablar derart an der Einzeltragsäule hängt, dass es sich unter dem Eigengewicht in einer Vormontagestellung an der Tragsäule abstützt, wenn es nicht leicht angehoben wird. Nach dem leichten Anheben kann es auf und ab bewegt werden entlang der Führung.

Die Einzeltragsäule ist bevorzugt im vorderen Bereich des Schrankauszuges angeordnet, so dass die Führung in der Einzeltragsäule zum Schrankkorpusinneren bzw. zur Rückwand des Schrankkorpus weist. Damit können ohne das Vorsehen einer hinteren vertikalen Tragsäule die Tablare und dergleichen Schrankeinrichtungsgegenstände eingehängt werden, so dass auch von der Schranktiefe der Schrankraum optimal auszunutzen ist. An die Einzeltragsäule kann vorne noch eine Möbelfront angebracht werden, so dass der Auszug mitsamt der Möbelfront z.B. translatorisch aus dem Schrank ausgezogen werden kann. Die Einzeltragsäule ist dabei in Schrankkorpusführungen geführt, wobei bevorzugt wird, dass eine obere Schrankkorpusführung bezogen auf die Schrankhöhe so weit nach unten versetzt ist über einen an der Tragsäule vorgesehenen Anschluss, dass der Schrankauszug in seiner Aufbewahrungsstellung innerhalb des Schrankkorpus einen frei von Auszuggestellteilen gestalteten oberen Gestellraum hat. Dies wirkt sich nicht nur positiv für die Optik des Schrankauszuges aus, sondern schafft auch einen hinreichenden unbeeinträchtigten oberen Stellraum.

Dabei wird bevorzugt, dass an dem Anschluss Teile angreifen, die in obere Schrankführungsteile angreifen, die sich an der Seitenwand, an der Rückwand oder einem Zwischenboden innerhalb des Schrankkorpus abstützen. Bevorzugtermaßen ist der Anschluss unterhalb eines Tablars ausgebildet, das mithin ein Führungstablar bildet. Dazu kann die Einzeltragsäule auch kürzer ausgebildet sein als z.B. die an dieser gehaltene Möbelfront, wonach ein Führungstablar oder aber ein ohne den Anschluss versehenes Tablar kopfseitig auf die Einzeltragsäule gebracht ist.

Weitere vorteilhafte Ausgestaltungen der Erfindung ergeben sich aus weiteren Unteransprüchen, der nachfolgenden Beschreibung und der Zeichnung. In der Zeichnung zeigen:
- Fig. 1: ein Ausführungsbeispiel eines Schrankauszuges für einen Hochschrank in einer ausgezogenen Stellung,
- Fig. 2: eine Seitenansicht des Ausführungsbeispiels von Fig. 1,
- Fig. 3: eine zu Fig. 2 analoge Darstellung eines alternativen Ausführungsbeispiels mit im rückwärtigen Bereich eingeordneter Einzeltragsäule,
- Fig. 4: ausschnittweise die Einzeltragsäule mit daran befestigtem Auszuggestellprofil,
- Fig. 5: eine schematische Querschnittsdarstellung eines Ausführungsbeispiels einer Einzeltragsäule,
- Fig. 6 bis Fig. 8: in verschiedenen Montagestellungen ein in einem Schlitz in der Einzeltragsäule festzulegendes Tablar und
- Fig. 9: eine Seitenansicht eines elektrifizierten (Beleuchtung) Tablars mit einer Stromführung innerhalb der Einzeltragsäule;
- Fig. 10: eine Draufsicht auf das Ausführungsbeispiel nach Fig. 9;
- Fig. 11: eine schematische Seitenansicht eines Ausführungsbeispiels mit Veranschaulichung einer geneigten Einzeltragsäule infolge einer Gewichtsbelastung der Tablare mit unterem Spaltmaß zwischen Frontblende und Schrankkorpus;
- Fig. 12: ein Ausführungsbeispiel des Auszuges gemäß Fig. 11 mit selbsttätig lagejustierter Einzeltragsäule im unteren Bereich der Frontblende;
- Fig. 13: in einer Seitenansicht auszugsweise das Auszuggestell, mit einer vertikalen Einzeltragsäule sowie einem Verbindungsprofil und einem Verriegelungsmittel zwischen Verbindungsprofil und Auszuggestell in einem Ausführungsbeispiel, und
- Fig. 14: in einer schematischen Perspektivdarstellung die Einzeltragsäule mit dem Verbindungsprofil und dem federnden Element.

In der Zeichnung sind übereinstimmende Teile mit übereinstimmenden Bezugsziffem versehen.

Allgemein mit 1 ist in den gezeigten Ausführungsbeispielen ein Schrankkorpus beziffert, in den der allgemein mit 2 beziffertes Auszuggestell angeordnet ist. In Fig. 1 ist das Auszuggestell 2 in einer ausgezogenen Stellung gezeigt. In seiner Aufbewahrungsstellung ist das Auszuggestell im Schrankkorpusinneren gelegen, wonach in dem Ausführungsbeispiel nach Fig. 1 der Schrankkorpus 1 durch die Möbelfront 3, die an der vertikalen vorderen Einzeltragsäule 4 gehalten ist, verschlossen wird. Diese vertikale Einzeltragsäule 4 des Auszuggestells 2 ist in dem Ausführungsbeispiel nach Fig. 3 im rückwärtigen (hinteren) Bereich des Auszuggestells 2 gelegen, wobei der Schrankkorpus beispielsweise durch Schwenktüren zu verschließen ist, die in dem Ausführungsbeispiel nach Fig. 3 der besseren Übersichtlichkeit wegen nicht gezeigt sind.

Das Auszuggestell 2 umfasst die schon erwähnte vertikale Einzeltragsäule 4, an der ein unterer Querbalken 5 (Auszuggestellprofil) angreift, der in einer unteren Schrankkorpusführung 6 beweglich geführt ist. Die Teile 5 und 6 bilden mit dem Teleskopelement 6.1 insgesamt einen unteren Teleskopauszug.

Im oberen Bereich der vertikalen Tragsäule 4 ist ein Anschluss 7 für die Schrankkorpusführung 8 vorgesehen, die ebenfalls ein Teleskopelement 8.1 aufweist, so dass im oberen Bereich ebenfalls ein Teleskopauszug gebildet ist. Die obere Schrankkorpusführung 8 ist an einem Zwischenboden gebildet, der sich zu den Seitenwänden 1.1 und zu dessen Rückwand 1.2 erstreckt. An der vertikalen Einzeltragsäule 4 ist ein Anschluss 7 derart vorgesehen, dass ein oberer Querbalken und damit eine im oberen Kopfbereich 1.3 des Schrankkorpus 1 vorzusehende obere Schrankkorpusführung realisiert ist, so dass dieser Anschluss 7 mit einem derartigen Höhenabstandsmaß zu dem inneren Kopfbereich 1.3 des Schrankkorpus 1 vorgesehen ist, dass in der Aufbewahrungsstellung des Auszuggestells 2 ein Stellraum bzw. Aufbewahrungsraum 10 verbleibt, ohne dass diesen Schrankauszugsteile beeinträchtigen.

Damit wird ein Schrankauszug geschaffen, der auch vom optischen Gesamteindruck her gefällt.

In den gezeigten Ausführungsbeispielen sind als Schrankeinrichtungsgegenstände Tablare 9 vorgesehen. Dazu hat die vertikale Einzeltragsäule 4 eine schlitzartige Führung 11 mit Hinterschneidungen 11.1 in die ein Anschlussverbinder 13 eines Tablars 9 eingreifen kann.

Die schlitzartige Führung 11 bildet mithin eine Führung an der Einzeltragsäule 4, in der das Tablar 9 oder ein anderer Einrichtungsgegenstand gleitverschieblich geführt werden kann, so dass, ohne das Tablar 9 demontieren zu müssen, der Benutzer selbst ein Tablar 9 an der Einzeltragsäule 4 verstellen kann. Durch eine geeignete Ausbildung des Anschlussverbinders 13 kann dieses werkzeuglos geschehen.

Wie näher aus Fig. 6 bis 8 hervorgeht, ist dazu in dem Tablar 9 eine Ausnehmung vorgesehen, die von einem emporragenden Kragen 14 umgrenzt wird. Wie in der Einschubstellung in Fig. 7 gezeigt, umgreift der Kragen 14 die vertikale Einzeltragsäule 4, wobei das Widerlager 15 in seiner Senkrechtstellung (Fig. 6) in die Öffnung der schlitzartigen Führung 11 eingeführt werden kann und sich nach Verdrehen (Fig. 7) in einer Horizontallage befindet. Durch das Exzenterspannmittel 16 kann es dann mit den Hinterschneidungen 11.1 verspannt werden, wonach das Tablar 9 mit der Einzeltragsäule 4 verspannt ist (Fig. 8).

In dem gezeigten Ausführungsbeispiel nach den Fig. 1 und 2 hat die vertikale Einzeltragsäule 4 eine geringere Hocherstreckung als der Innenraum des Schrankkorpus 1 insgesamt und trägt als oberen Abschluss das obere Tablar 9, das in dem dort gezeigten Ausführungsbeispiel als Führungstablar ausgebildet ist, indem an seine Unterseite ein Anschluss 7 für die obere Schrankkorpusführung 8 angebracht ist. Diese Führung ist daher für den optischen Gesamteindruck des Auszuggestells 2 weniger störend als vorbekannte Gestaltungen von Schrankauszügen, gewährleistet dennoch eine beeinträchtigungsfreie Bewegung des Schrankauszuges 1 insgesamt. Bei ansonsten im wesentlichen identischem Aufbau ist in dem gezeigten Ausführungsbeispiel nach Fig. 3 die vertikale Einzeltragsäule 4 des Auszuggestells 2 im rückwärtigen (hinteren) Bereich vorgesehen. Wie auch in dem Ausführungsbeispiel aus den Fig. 1 und 2 ist es möglich, die vertikale Einzeltragsäule 4 L-förmig und damit einteilig auszubilden.

Wie bei den Ausführungsbeispielen nach den Fig. 1 und 2 ist der obere Bereich des Auszuggestells 2 frei von Schrankkorpusführungen gebildet und der Abschluss 7 in einen Bereich verlegt, der ein derartiges Höhenabstandsmaß zum inneren Kopfbereich des Schrankkorpus 1 aufweist, dass ein Bevorratungs- bzw. Stellraum 10 verbleibt, der nicht mehr durch Auszuggestellteile bzw. Schrankkorpusführungsteile beeinträchtigt ist. Dabei bildet auch wiederum das obere Tablar 9 ein Führungstablar. Bei diesem Ausführungsbeispiel entfällt eine vordere Möbelfront. Vielmehr kann der Schrankkorpus durch Schwenktüren, Jalousieelemente und dergleichen verschlossen werden. Möglich ist auch, dass das Auszuggestell 2 nicht allein translatorische Bewegungen ausführt, sondern auch eine Schwenkbewegung oder eine translatorische Bewegung kombiniert mit einer Schenkbewegung.

Wie näher aus Fig. 5 hervorgeht, kann das die Einzeltragsäule 4 bildende Profil zweiteilig ausgebildet sein mit einer der schlitzartigen Führung 11 gegenüberliegenden Ausnehmung 16, in die eine Möbelfront mit ihrem Befestigungsteilen einzubringen ist. Durch das einzubringende zweite Teil 17 kann besonderen Festigkeitseigenschaften im individuellen Einzelfall Rechnung getragen werden, beispielsweise durch eine unterschiedliche Materialwahl oder durch unterschiedliche Wandstärken. Zudem kann, wie in Fig. 5 angedeutet, auch noch ein Reibschlusselement 18 eingebracht werden, um beispielsweise das Tablar 9 in einer nicht mehr verschobenen aber noch nicht verspannten Stellung infolge Eigengewichts in der Schlitzführung 11 zu halten.

Die Seitenwände 4.1 sind in dem Ausführungsbeispiel nach Fig. 5 leicht schräg zur Ausnehmung 16 sich erweiternd gestaltet, was ebenfalls dazu dient, das Tablar 9 mit seinem Kragen nach einer Verschiebung sicher an der Einzeltragsäule 4 zu halten.

Wie in den Fig. 9 und 10 angedeutet, kann innerhalb der schlitzartigen Führung 11 eine Stromschiene 18 vorgesehen werden, an der ebenfalls gleitverschieblich elektrische Leiter 19 anzulegen sind, um z.B. Leuchtmittel 20, die an der Unterseite eines Tablars 9 angebracht sind, mit Strom zu versorgen.

In Fig. 11 wird ein Schrankkorpus 1 mit dem Auszuggestell 2 einer vertikalen Einzeltragsäule 4 und Tablaren 9 gezeigt mit dem Auszuggestellprofil (Querbalken) 5 sowie der unteren Schrankkorpusführung 6, bei der die vertikale Einzeltragsäule und damit die Frontblende 3 aufgrund der Gewichtsbelastung der Tablare 9 eine leichte Neigung zur Vertikalen eingenommen haben, so dass sich ohne eine Lagejustierung ein Spaltmaß S ergeben würde.

Wie näher aus Fig. 12 hervorgeht, ist dieses Spaltmaß S im unteren Bereich der Frontblende 3 durch eine selbsttätige Lagejustierung ausgeglichen, indem dort ein Lagejustiermaß M durch das als Federelement ausgebildete Kraftelement 21 ausgeglichen wird. Damit liegen die unteren und oberen Bereiche der Frontblende 3 gleichermaßen an dem Schrankkorpus 1 an, in dem durch das elastische Element 21 das Auszuggestellprofil 5 eine ebenfalls geneigte Lage zur Horizontalen eingenommen hat.

Wie im einzelnen noch näher aus Fig. 13 hervorgeht, ist die vertikale Einzeltragsäule 4 mit einem Verbindungsprofil 5.1 versehen, das in das Auszuggestellprofil 5 hineinsteckbar und zusammen mit diesem aus der Führung 6 herauszubewegen ist. Unterhalb der vertikalen Einzeltragsäule 4 ist an dem Verbindungsprofil 5.1 das federnde Element angebracht, das in der Führung 6 angeordnet ist. Über ein Verriegelungselement 5.2 ist das Verbindungsprofil 5.1 mit dem Auszuggestellprofil 5 verbunden. Dabei ist das Verriegelungselement 5.2 derart vorgesehen, dass an diesem das Verbindungsprofil 5.1 zur Lagejustierung in Relativlagen gebracht wird, indem dort ein Dreh- bzw. Schwenkpunkt ausgebildet ist. Bei Gewichtsbelastung gibt das Federelement 21 nach, wobei der vordere Bereich, d.h. der Bereich, der zur vertikalen Einzeltragsäule 4 hin ausgerichtet ist, nachgiebig in der Führung 6 gehalten ist, wobei sich im vorderen Bereich, in dem der Tragsäule 4 abgewandten Bereich das vordere Ende 5.1 in dem Auszuggestellprofil 5 anhebt, was das Verriegelungsprofil 5.2. zuläßt. Ist die vertikale Einzeltragsäule 4 nicht so hoch belastet, wird es von dem nachgiebigen Element 21 aufgrund der vorherrschenden Reaktionskräfte in seiner vertikalen Lageposition gehalten.

## Patentansprüche

1. Schrankauszug, insbesondere Hochschrankauszug, mit einem Schrankkorpus und mit einem in dem Innenraum des Schrankkorpus (1) angeordneten bewegbaren Auszuggestell (2) mit einer im wesentlichen vertikal ausgerichteten Einzeltragsäule (4), die mit einem unteren Auszuggestellprofil (5) verbunden ist, das im Verlaufe der Schrankauszugsbewegung in einer Schrankkorpusführung (6) beweglich geführt und an der zumindest ein Tablar (9) oder dgl. Schrankeinrichtungsgegenstand abgestützt ist, **dadurch gekennzeichnet, dass** an der Einzeltragsäule (4) eine Möbelfront (3) abgestützt ist und dass das untere Auszuggestellprofil (5) hinsichtlich seiner Lage in der unteren Schrankkorpusführung (6) in Abhängigkeit der Neigung der Tragsäule (4) zur Vertikalen derart selbsttätig lagejustierbar ausgebildet ist, dass zur selbsttätigen Lagejustierung der Tragsäule (4) ein elastisches Element (21) vorgesehen ist, das eine auf den unteren Bereich der Tragsäule (4) wirkende, auf den Schrankkorpus (1) hin ausgerichtete Reaktionskraft am Ende der Schließbewegung des Auszuggestells (2) ausübt.

2. Schrankauszug nach Anspruch 1, **dadurch gekennzeichnet, dass** das elastische Element (21) als Federelement ausgebildet ist.

3. Schrankauszug nach Anspruch 2, **dadurch gekennzeichnet, dass** das Federelement (21) als Blattfeder oder Spiralfeder ausgebildet ist.

4. Schrankauszug nach Anspruch 1, **dadurch gekennzeichnet, dass** das elastische Element (21) als Dämpferelement aus einem elastischen Material wie ein Gummielement ausgebildet ist.

5. Schrankauszug nach einem der Ansprüche 1 bis 4, **dadurch gekennzeichnet, dass** über das elastische Element (21) ein Teil des Auszuggestellprofils oder des Auszuggestellprofils (5) im Verlaufe der Schrankauszugschließbewegung in der Schrankkorpusführung (6) in eine Schrägstellung zur Schrankkorpusführung (6) überführt wird.

6. Schrankauszug nach einem der Ansprüche 1 bis 5, **dadurch gekennzeichnet, dass** das Auszuggestellprofil (5) mit der Einzeltragsäule (4) über ein Verbindungsprofil (5.1) und ein Verriegelungselement (5.2) verbunden sind und das Verbindungsprofil (5.1) im Bereich des Verriegelungselementes (5.2) lageveränderlich im Auszuggestellprofil (5) gehaltert ist.

7. Schrankauszug nach einem der Ansprüche 1 bis 6, **dadurch gekennzeichnet, dass** das Tablar (9) oder dergleichen Schrankeinrichtungsgegenstand an der Einzeltragsäule (4) höhenverstellbar und über einen Anschlussverbinder (13) in unterschiedlichen Höhenpositionen an der Tragsäule (4) verriegelbar ist, wobei die Einzeltragsäule (4) mit einer schlitzartigen Führung (11) versehen ist, in die das Tablar (9) oder dergleichen Schrankeinrichtungsgegenstand mit dem Anschlussverbinder (13) eingreift.

8. Schrankauszug nach Anspruch 7, **dadurch gekennzeichnet, dass** das Tablar (9) oder dergleichen Schrankeinrichtungsgegenstand über den Anschlussverbinder (13) derart in der schlitzartigen Führung (11) der Einzeltragsäule (4) geführt ist, dass nach einer Höhenverstellung das Tablar (9) oder dergleichen Schrankeinrichtungsgegenstand infolge seines Eigengewichts in einer Vormontagestellung an der Einzeltragsäule (4) abstützbar und nach dieser Abstützung über den Anschlussverbinder (13) mit der Einzeltragsäule (4) in der Endmontagestellung verriegelbar ist.

9. Schrankauszug nach Anspruch 1 oder 8, **dadurch gekennzeichnet, dass** das Tablar (9) oder dergleichen Schrankeinrichtungsgegenstand stufenlos höhenveränderlich an der Einzeltragsäule (4) abstützbar ist.

10. Schrankauszug nach Anspruch 7 oder 8, **dadurch gekennzeichnet, dass** die schlitzartige Führung (11) Hinterschneidungen als Anlageflächen für Teile des Anschlussverbinders (13) darbieten.

11. Schrankauszug nach Anspruch 10, **dadurch gekennzeichnet, dass** der Anschlussverbinder (13) ein Klemmteil mit einer Exzenterführung (13.1) aufweist, der mit einem Widerlager (15) verbunden ist, der an den Hinterschneidungen (11.1) der schlitzartigen Führung (11) in Anlage zu bringen ist.

12. Schrankauszug nach einem der Ansprüche 1 bis 11, **dadurch gekennzeichnet, dass** die Einzeltragsäule (4) in der Montagestellung eines Tablars (9) oder dergleichen Schrankeinrichtungsgegenstand von einem Kragen (14) zumindest bereichsweise umgreifbar ist, der mit dem Tablar (9) oder dergleichen Schrankeinrichtungsgegenstand in Verbindung steht.

13. Schrankauszug nach einem der Ansprüche 1 bis 12, **dadurch gekennzeichnet, dass** sich Seitenwandungen (4.11) der Einzeltragsäule (4) von der dem Tablar (9) oder dergleichen Schrankeinrichtungsgegenstand zugewandten Seite nach außen hin erweitern.

14. Schrankauszug nach einem der Ansprüche 7, 8, 10 oder 11, **dadurch gekennzeichnet, dass** das Auszuggestell (2) in seinem dem Schrankkorpusinneren zugewandten Bereich ohne eine Einzeltragsäule (4) ausgebildet ist, die vertikale ausgebildete Einzeltragsäule (4) eine Möbelfront trägt und die schlitzartige Führung (11) für das Tablar (9) oder dergleichen Schrankeinrichtungsgegenstand dem Schrankkorpusinneren zugewandt ist.

15. Schrankauszug nach einem der Ansprüche 1 bis 14, **dadurch gekennzeichnet, dass** das Auszuggestell (2) einen Anschluss (7) für die obere Schrankkorpusführung (8) aufweist, der derart an dem Auszuggestell (2) vorgesehen ist, dass der Anschluss (7) bei der im Schrankkorpusinneren gelegenen Aufbewahrungsstellung des Auszuggestelles (2) einen derartigen Höhenabstand zu dem inneren Kopfbereich (1.3) des Schrankkorpus (1) aufweist, dass der Schrankauszug (2) einen Stellraum für aufzubewahrende Gegenstände darbietet.

16. Schrankauszug nach einem der Ansprüche 1 bis 15, **dadurch gekennzeichnet dass** ein Tablar (9) oder dergleichen Schrankeinrichtungsgegenstand als oberes Führungstablar des Schrankauszuges ausgebildet ist, an dem eine obere Schrankkorpusführung (8) angreift.

17. Schrankauszug nach Anspruch 16, **dadurch gekennzeichnet, dass** die Einzeltragsäule (4) im Bereich der oberen Schrankkorpusführung (8) endet und eine von der Einzeltragsäule (4) abgestützte Möbelfront und/oder Seiten- und Rückwandteile (1.1, 1.2) eines Schrankkorpus die Einzeltragsäule (4) überragt.

18. Schrankauszug nach einem der Ansprüche 1 bis 17, **dadurch gekennzeichnet, dass** in der Einzeltragsäule (4) elektrische Leiter (18) verdeckt angeordnet sind.

19. Schrankauszug nach einem der Ansprüche 1 bis 18, **dadurch gekennzeichnet, dass** die Einzeltragsäule (4) mit Bereichen unterschiedlicher Festigkeiten ausgebildet ist.

20. Schrankauszug nach einem der vorhergehenden Ansprüche, **dadurch gekennzeichnet, dass** die Einzeltragsäule (4) zumindest zweiteilig ausgebildet ist und einander zugeordnete Teile zumindest bereichsweise einander überlappen und die Bereiche unterschiedliche Festigkeiten ausbilden.

## Claims

1. Pull-out unit for cabinets, and in particular a pull-out unit for tall cabinets, having a cabinet carcase and having a movable pull-out frame (2), arranged in the interior of the cabinet carcase (1), which has a single substantially vertically aligned supporting column (4), which single supporting column (4) is connected to a bottom profile (5) of the pull-out frame, which bottom profile (5) is guided to be movable in a guide (6) in the cabinet carcase in the course of the pull-out movement from the cabinet, and at least one tray (9) or similar item of cabinet equipment is supported on the said single supporting column (4), **characterised in that** a furniture front panel (3) is supported on the single supporting column (4) and **in that** the bottom profile (5) of the pull-out frame is so designed, to be able to automatically adjust its position in the bottom guide (6) in the carcass of the cabinet as a function of the inclination of the supporting column (4) to the vertical, that there is provided for the automatic adjustment of the position of the supporting column (4) a resilient member (21) which, at the end of the closing movement of the pull-out frame (2), exerts a force of reaction which acts on the bottom region of the supporting column (4) and which is directed onto the cabinet carcase (1).

2. Pull-out unit for cabinets according to claim 1, **characterised in that** the resilient member (21) takes the form of a spring member.

3. Pull-out unit for cabinets according to claim 2, **characterised in that** the spring member (21) takes the form of a leaf spring or coil spring.

4. Pull-out unit for cabinets according to claim 1, **characterised in that** the resilient member (21) takes the form of a damping member of an elastic material, such as a rubber member.

5. Pull-out unit for cabinets according to one of claims 1 to 4, **characterised in that** by means of the resilient member (21) part of the profile of the pull-out frame or of the profile (5) of the pull-out frame is transferred in the guide (6) in the cabinet carcase, in the course of the closing movement of the pull-out unit, to a position in which it is inclined to the guide (6) in the cabinet carcase.

6. Pull-out unit for cabinets according to one of claims 1 to 5, **characterised in that** the profile (5) of the pull-out frame is connected to the single supporting column (4) by means of a connecting profile (5.1) and a locking member (5.2), and the connecting profile (5.1) is mounted in the profile (5) of the pull-out frame to be variable in position in the region of the locking member (5.2).

7. Pull-out unit for cabinets according to one of claims 1 to 6, **characterised in that** the tray (9) or similar item of cabinet equipment is adjustable in the heightwise direction on the single supporting column (4) and, via a joining connector (13), can be locked to the supporting column (4) in different heightwise positions, the single supporting column (4) being provided with a slot-type guide (11) in which the tray (9) or similar item of cabinet equipment engages by the joining connector (13).

8. Pull-out unit for cabinets according to claim 7, **characterised in that** the tray (9) or similar item of cabinet equipment is guided in the slot-type guide (11) in the single supporting column (4) by means of the joining connector (13) in such a way that, after it has been adjusted in the heightwise direction, the tray (9) or similar item of cabinet equipment can be supported on the single supporting column (4) in a preliminary fitted position as a result of its own weight and, after being so supported, can be locked to the single supporting column (4) in its final fitted position by means of the joining connector (13).

9. Pull-out unit for cabinets according to claim 1 or 8, **characterised in that** the tray (9) or similar item of cabinet equipment can be supported on the single supporting column (4) at a steplessly variable height.

10. Pull-out unit for cabinets according to claim 7 or 8, **characterised in that** the slot-type guide (11) provides undercuts as surfaces for parts of the joining connector (13) to make contact with.

11. Pull-out unit for cabinets according to claim 10, **characterised in that** the joining connector (13) has a clamping part, having a cam-equipped mounting (13.1), which is connected to an abutment (15) which can be brought into contact with the undercuts (11.1) of the slot-type guide (11).

12. Pull-out unit for cabinets according to one of claims 1 to 11, **characterised in that** there is a collar (14) which is able to fit round at least a region of the single supporting column (4) when a tray (9) or similar item of cabinet equipment is in a fitted position and which is connected to the tray (9) or similar item of cabinet equipment.

13. Pull-out unit for cabinets according to one of claims 1 to 12, **characterised in that** the side-walls (4.11) of the single supporting column (4) flare outwards from the side adjacent the tray (9) or similar item of cabinet equipment.

14. Pull-out unit for cabinets according to one of claims 7, 8, 10 or 11, **characterised in that** the pull-out frame (2) is designed not to have a single supporting column (4) in its region adjacent the interior of the cabinet carcase, the single supporting column (4) of vertical form carries a furniture front panel, and the slot-type guide (11) for the tray (9) or similar item of cabinet equipment faces towards the interior of the cabinet carcase.

15. Pull-out unit for cabinets according to one of claims 1 to 14, **characterised in that** the pull-out frame (2) has a connection (7) for the top guide (8) in the carcase of the cabinet, which connection (7) is provided on the pull-out frame (2) in such a way that, when the pull-out frame (2) is in its storing position in the interior of the cabinet carcase, the connection (7) is at a distance in the heightwise direction from the inner top region (1.3) of the cabinet carcase such that the pull-out unit (2) provides storage space for articles to be stored.

16. Pull-out unit for cabinets according to one of claims 1 to 15, **characterised in that** a tray (9) or similar item of cabinet equipment takes the form of a top guiding tray of the pull-out unit with which a top guide (8) in the cabinet carcase engages.

17. Pull-out unit for cabinets according to claim 16, **characterised in that** the single supporting column (4) ends in the region of the top guide (8) in the cabinet carcase and a furniture front panel supported by the single supporting column (4) and/or sidewall and rear-wall parts (1.1, 1.2) of a cabinet carcase project above the single supporting column (4).

18. Pull-out unit for cabinets according to one of claims 1 to 17, **characterised in that** electrical conductors (18) are arranged in a concealed position in the single supporting column (4).

19. Pull-out unit for cabinets according to one of claims 1 to 18, **characterised in that** the single supporting column (4) is designed to have regions of different strengths.

20. Pull-out unit for cabinets according to one of the preceding claims, **characterised in that** the single supporting column (4) is designed to be in at least two parts and mutually associated parts overlap one another at least in a region or regions and form the regions of different strengths.

## Revendications

1. Tiroir d'armoire, en particulier tiroir d'armoire verticale avec un corps d'armoire et avec un bâti de tiroir (2) mobile disposé dans l'espace intérieur du corps d'armoire (1) avec une colonne porteuse individuelle (4) orientée sensiblement verticalement qui est reliée à un profilé de bâti de tiroir inférieur (5) qui est guidé de manière mobile au cours du mouvement du tiroir d'armoire dans un guidage de corps d'armoire (6) et est en appui contre l'au moins une tablette (9) ou objet de dispositif d'armoire similaire, **caractérisé en ce qu'**une façade de meuble (3) est en appui contre la colonne porteuse individuelle (4) et **en ce que** la position du profilé de bâti de tiroir (5) inférieur est automatiquement ajustable en fonction de l'inclinaison de la colonne porteuse (4) par rapport à la verticale dans le guidage de corps d'armoire (6) inférieur de telle manière que pour l'ajustement en position automatique de la colonne porteuse (4) soit prévu un élément élastique (21) qui exerce une force de réaction orientée sur le corps d'armoire (1), agissant sur la zone inférieure de la colonne porteuse (4) à la fin du mouvement de fermeture du bâti de tiroir (2).

2. Tiroir d'armoire selon la revendication 1, **caractérisé en ce que** l'élément élastique (21) est réalisé comme un élément à ressort.

3. Tiroir d'armoire selon la revendication 2, **caractérisé en ce que** l'élément à ressort (21) est réalisé comme un ressort à lames ou un ressort en spirale.

4. Tiroir d'armoire selon la revendication 1, **caractérisé en ce que** l'élément élastique (21) est réalisé comme un élément amortisseur en un matériau élastique tel qu'un élément en caoutchouc.

5. Tiroir d'armoire selon l'une quelconque des revendications 1 à 4, **caractérisé en ce qu'**une partie du profilé de bâti de tiroir ou du profilé de bâti de tiroir (5) est transférée par l'élément élastique (21) au cours du mouvement de fermeture de tiroir d'armoire dans le guidage de corps d'armoire (6) dans une position d'inclinaison par rapport au guidage de corps d'armoire (6).

6. Tiroir d'armoire selon l'une quelconque des revendications 1 à 5, **caractérisé en ce que** le profilé de bâti de tiroir (5) est relié à la colonne porteuse individuelle (4) par un profilé de liaison (5.1) et un élément de verrouillage (5.2), et le profilé de liaison (5.1) est fixé dans la zone de l'élément de verrouillage (5.2) de manière à pouvoir modifier sa position dans le profilé de bâti de tiroir (5).

7. Tiroir d'armoire selon l'une quelconque des revendications 1 à 6, **caractérisé en ce que** la tablette (9) ou l'objet du dispositif d'armoire similaire peut être réglé en hauteur sur la colonne porteuse individuelle (4) et peut être verrouillé par un raccord (13) dans différentes positions verticales sur la colonne porteuse (4), la colonne porteuse individuelle (4) étant pourvue d'un guidage de type fente (11), dans lequel la tablette (9) ou objet de dispositif d'armoire similaire s'engage avec le raccord (13).

8. Tiroir d'armoire selon la revendication 7, **caractérisé en ce que** la tablette (9) ou objet de dispositif d'armoire similaire est guidé par le raccord (13) dans le guidage de type fente (11) de la colonne porteuse individuelle (4) de telle manière qu'après un réglage vertical, la tablette (9) ou objet de dispositif d'armoire similaire puisse être en appui contre la colonne porteuse individuelle (4) après un réglage en hauteur en raison de son propre poids dans une position de prémontage et puisse être verrouillé après cet appui par le raccord (13) avec la colonne porteuse individuelle (4) dans la position de montage finale.

9. Tiroir d'armoire selon la revendication 1 ou 8, **caractérisé en ce que** la tablette (9) ou objet de dispositif d'armoire similaire peut être en appui de manière réglable en hauteur en continu contre la colonne porteuse individuelle (4).

10. Tiroir d'armoire selon la revendication 7 ou 8, **caractérisé en ce que** le guidage de type fente (11) présente des contre-dépouilles servant de surfaces d'appui pour des parties du raccord (13).

11. Tiroir d'armoire selon la revendication 10, **caractérisé en ce que** le raccord (13) présente une partie de serrage avec un guidage à excentrique (13.1) reliée à un contre-appui (15) qui doit être amené en appui contre les contre-dépouilles (11.1) du guidage de type fente (11).

12. Tiroir d'armoire selon l'une quelconque des revendications 1 à 11, **caractérisé en ce que** la colonne porteuse individuelle (4) peut être entourée au moins par endroits dans la position de montage d'une tablette (9) ou objet de dispositif d'armoire similaire par un collet (14) qui est en liaison avec la tablette (9) ou objet de dispositif d'armoire similaire.

13. Tiroir d'armoire selon l'une quelconque des revendications 1 à 12, **caractérisé en ce que** des parois latérales (4.11) de la colonne porteuse individuelle (4) s'élargissent du côté tourné vers la tablette (9) ou objet de dispositif d'armoire similaire vers l'extérieur.

14. Tiroir d'armoire selon l'une quelconque des revendications 7, 8, 10 ou 11, **caractérisé en ce que** le bâti de tiroir (2) est réalisé dans sa zone tournée vers l'intérieur du corps d'armoire sans colonne porteuse individuelle (4), la colonne porteuse individuelle (4) réalisée verticale porte une façade de meuble et le guidage de type fente (11) pour la tablette (9) ou l'objet de dispositif d'armoire similaire est tourné vers l'intérieur du corps d'armoire.

15. Tiroir d'armoire selon l'une quelconque des revendications 1 à 14, **caractérisé en ce que** le bâti de tiroir (2) présente un raccordement (7) pour le guidage de corps d'armoire (8) supérieur qui est prévu sur le bâti de tiroir (2) de telle manière que le raccordement (7) présente, pour la position de stockage placée à l'intérieur du corps d'armoire du bâti de tiroir (2), une distance verticale par rapport à la zone de tête intérieure (1.3) du corps d'armoire (1) telle que le tiroir d'armoire (2) présente un espace de pose pour des objets à stocker.

16. Tiroir d'armoire selon l'une quelconque des revendications 1 à 15, **caractérisé en ce qu'**une tablette (9) ou objet de dispositif d'armoire similaire est réalisé comme une tablette de guidage supérieure du tiroir d'armoire, sur laquelle agit un guidage de corps d'armoire supérieur (8).

17. Tiroir d'armoire selon la revendication 16, **caractérisé en ce que** la colonne porteuse individuelle (4) se termine dans la zone du guidage de corps d'armoire (8) supérieur et une façade de meuble en appui sur la colonne porteuse individuelle (4) et/ou des parties de paroi latérale et arrière (1.1, 1.2) d'un corps d'armoire dépassent de la colonne porteuse individuelle (4).

18. Tiroir d'armoire selon l'une quelconque des revendications 1 à 17, **caractérisé en ce que** des conducteurs électriques (18) sont disposés en étant recouverts dans la colonne porteuse individuelle (4).

19. Tiroir d'armoire selon l'une quelconque des revendications 1 à 18, **caractérisé en ce que** la colonne porteuse individuelle (4) est réalisée avec des zones de différentes résistances.

20. Tiroir d'armoire selon l'une quelconque des revendications précédentes, **caractérisé en ce que** la colonne porteuse individuelle (4) est réalisée au moins en deux parties et des parties associées les unes aux autres se chevauchent au moins par endroits et les zones réalisent différentes résistances.
